# EUROPÄISCHE PATENTSCHRIFT

(11) **EP 1 035 050 B1**
(45) Veröffentlichungstag und Bekanntmachung des Hinweises auf die Patenterteilung: **19.01.2005**
(21) Anmeldenummer: 00103414.9
(22) Anmeldetag: 24.02.2000
(51) Int. Cl.: B65H 9/10, B65H 7/12

(54) **Vorrichtung zum seitlichen Ausrichten von Bogen**
Device for the lateral registering of sheets
Dispositif pour l'alignement latéral de feuilles

(30) Priorität: 10.03.1999 DE 19910688
(43) Veröffentlichungstag der Anmeldung: 13.09.2000
(73) Patentinhaber: Heidelberger Druckmaschinen Aktiengesellschaft, 69115 Heidelberg (DE)
(72) Erfinder: Boguhn, Hans Peter, 69123 Heidelberg (DE); Möhringer, Markus, 68167 Mannheim (DE)

(56) Entgegenhaltungen:
- EP-A- 0 096 742
- DE-A- 2 337 264
- DE-A- 2 921 842
- DE-A- 3 536 533
- DE-B- 1 015 009
- US-A- 2 226 957
- US-A- 4 608 856

## Beschreibung

Die Erfindung betrifft eine Vorrichtung zum seitlichen Ausrichten von Bogen auf einem Anlegetisch einer Bogen verarbeitenden Maschine mit einer Vorrichtung zur Erkennung von Mehrfachbogen.

Bei Bogen verarbeitenden Maschinen, insbesondere Bogenrotationsdruckmaschinen, besteht das Problem, dass die seitlich auszurichtenden Bogen während der Seitenziehbewegung schräg gestellt werden.

Zur Lösung dieses Problems ist es bereits durch die DE 35 36 533 A1 bekannt, eine Halterolle im Kreuzungspunkt zwischen Mitte Anlegetisch und Wirkrichtung einer Seitenzieheinrichtung anzuordnen und diese Halterolle mit einer Vorrichtung zur Erkennung von Mehrfachbogen zu versehen.

Die DE 2 337 264 zeigt eine Vorrichtung zum seitlichen Ausrichten eines Bogens auf dem Anlegetisch einer Bogen verarbeitenden Maschine, bei der der Bogen mittels einer Zieheinrichtung quer zur Bogentransportrichtung bewegt wird. Zur Erkennung von Mehrfachbögen ist die Vorrichtung mit einer Kontrollvorrichtung ausgestattet.

Der Erfindung liegt die Aufgabe zugrunde, eine Vorrichtung zum seitlichen Ausrichten von Bogen zu schaffen, die zur Erkennung von Mehrfachbogen ausgebildet ist und die eine Stabilisierung des Bogens beim Ziehvorgang gewährleistet.

Die Aufgabe wird erfindungsgemäß durch die Merkmale des Anspruchs 1 gelöst.

Es ist ein Vorteil der Erfindung, dass die Vorrichtung zur Erkennung von Mehrfachbogen eine Haltefunktion ausführt und zu diesem Zweck an einem äußerst günstigen Haltepunkt, nämlich auf der der Zieheinrichtung jeweils gegenüberliegenden Seite des Bogens angeordnet ist.

Durch diese Maßnahme müssen nur sehr geringe Haltekräfte in Bogentransportrichtung aufgewendet werden, um den Bogen beim seitlichen Ausrichten parallel zu führen.

Das Anordnen von zwei Seitenziehvorrichtungen ermöglicht das Ausrichten der Bogen sowohl an links, als auch an rechts vorgesehenen Seitenanschlägen. Das Anordnen von zwei Mehrfachbogenkontrollen im Bereich der Seitenzieheinrichtung ist in der Lage, außer Doppel- und Mehrfachbogen zusätzlich umgeknickte Bogenecken zu erkennen.

Zur Verbesserung der Gleiteigenschaften des Bogens beim seitlichen Ausrichten weist die Mehrfachbogenkontrolle eine Andrückrolle auf, die mit einer frei drehbar gelagerten Gegenrolle zusammenwirkt.

Ein Ausführungsbeispiel der Erfindung ist in den Zeichnungen dargestellt und wird im folgenden beschrieben.

Es zeigen:
- Fig. 1: eine Bogenrotationsdruckmaschine in schematischer Darstellung,
- Fig. 2: eine Draufsicht auf einen auszurichtenden Bogen in schematischer Darstellung,
- Fig. 3: eine Hinteransicht des auszurichtenden Bogens auf den Zuführtisch einer Bogen verarbeitenden Maschine in schematischer Darstellung,
- Fig. 4: den Bogen gemäß Fig. 1 in seitlich ausgerichteter Position.

Eine Bogenrotationsdruckmaschine 1 weist einen Anleger 2, eine Anzahl von Druckwerken 3, 4, mindestens jedoch ein Druckwerk 3 bzw. 4 sowie einen Ausleger 6 auf. Von einem Anlegestapel 7 des Anlegers 2 werden die Bogen 9 mittels einer Separiereinheit 11 vereinzelt und über einen Zuführtisch 12 zur Bogenrotationsdruckmaschine 1 befördert. An einem der Druckmaschine zugewandten Ende des Zuführtisches 12 ist eine Seitenziehvorrichtung 10 zum seitlichen Ausrichten der Bogen 9 sowie Vorderanschläge 13 zum Vorderkantenausrichten der Bogen 9 vorgesehen. Nach dem erfolgten Ausrichtvorgang werden die Bogen 9 von einem schwenkbar angeordneten Vorgreifer 14 übernommen, der die Bogen 9 an eine Greifereinrichtung 15 einer Zuführtrommel 16 der Bogenrotationsdruckmaschine 1 übergibt.

Die Seitenziehvorrichtung 10 weist zwei Ziehschienen 17, 18 auf, die vorzugsweise saugluftbeaufschlagt sind, um eine Haltekraft auf den auszurichtenden Bogen 9 ausüben zu können. Die Ziehschienen 17, 18 sind jeweils im seitlichen Randbereich des auszurichtenden Bogens, einander gegenüberliegend unterhalb der Transportebene des Bogens 9 im Zuführtisch 12 angeordnet.

In Bogentransportrichtung gesehen, gekennzeichnet durch einen Pfeil in Fig. 2, ist links und rechts jeweils ein Seitenanschlag 19 bzw. 21 vorgesehen, an welchem der Bogen 9 wahlweise ausgerichtet wird.

In Bogentransportrichtung gesehen, ist unmittelbar vor der Ziehschiene 17; 18 jeweils eine zyklisch im Maschinentakt schwenkbare Andrückrolle 22; 23 vorgesehen, die mit einer unterhalb der Transportebene im Zuführtisch 12 frei drehbar gelagerten Gegenrolle 24; 26 zusammenwirkt.

Die Andrückrollen 22, 23 und die jeweils korrespondierenden Gegenrollen 24, 26 sind quer zur Bogentransportrichtung, also in Richtung der Seitenausrichtung drehbar gelagert.

Ein in Richtung der Bogendruckmaschine 1 transportierter Bogen 9 gelangt an die Vorderanschläge 13 und wird dort in Umfangsrichtung der nachfolgenden Zylinder, z. B. Zuführtrommel 16 ausgerichtet. Zur nachfolgenden seitlichen Ausrichtung des Bogens 9 an dem Seitenanschlag 19, wird dieser mittels der saugluftbeaufschlagten Ziehschiene 17 gegen den Seitenanschlag 19 gezogen.

Nach dem Vorderkantenausrichten bzw. Umfangsausrichten des Bogens 9 wird zur Erkennung von Mehrfachbogen und gleichzeitig zum Führen des Bogens 9 bei der Seitenausrichtung mittels Ziehschiene 17, die Steuerrolle 23 mittels einer Steuerkurve 28 auf den Bogen 9 im Bereich der drehbar gelagerten Rolle 26 abgesenkt.

Der in diesem Ausführungsbeispiel gegen den links angeordneten Seitenanschlag 19 gezogene Bogen 9 wird durch die auf der anderen seite angeordneten Andrückrolle 23 und die Gegenrolle 26 zur Bogenstabilisierung derart geführt, daß ein Zurückspringen oder Entfernen des Bogens 9 von den Vorderanschlägen 13 vermieden wird.

Die Andrückrollen 22, 23 sind gleichzeitig mit einer Vorrichtung zur Mehrfachbogenkontrolle versehen und mittels entsprechender Leitungen mit einem Steuerrechner 31 der Druckmaschine 1 verbunden. Die Druckmaschine wird bei der Erkennung von Mehrfachbogen, z. B. über den Steuerrechner 31 abgeschaltet.

Zur weiteren verbesserten Führung des seitlich auszurichtenden Bogens 9 können die Andrückrollen 22, 23 auch gleichzeitig aktiviert werden.

Durch diese Maßnahme können Mehrfachbogen gleichzeitig an zwei verschiedenen Meßstellen ermittelt werden, wodurch die Meßsicherheit steigt. Gleichzeitig können auch umgeschlagene Bogenecken erkannt werden, die auf der, der aktivierten Ziehschiene 17 bzw. 18 jeweils gegenüber liegenden Seite auftreten.

### BEZUGSZEICHENLISTE

- 1: Bogenrotationsdruckmaschine
- 2: Anleger
- 3: Druckwerk
- 4: Druckwerk
- 5 6: Ausleger
- 7: Anlegestapel
- 8 9: Bogen
- 10: Ziehvorrichtung
- 11: Separiereinheit
- 12: Zuführtisch
- 13: Vorderanschläge
- 14: Vorgreifer
- 15: Greifereinrichtung
- 16: Zuführtrommel
- 17: Ziehschiene
- 18: Ziehschiene
- 19: Seitenanschlag (links)
- 20 21: Seitenanschlag (rechts)
- 22: Andrückrolle
- 23: Andrückrolle
- 24: Gegenrolle
- 25 26: Gegenrolle
- 27: Steuerkurve
- 28: Steuerkurve
- 29 30 31: Steuerrechner

## Patentansprüche

1. Vorrichtung zum seitlichen Ausrichten eines Bogens auf dem Anlegetisch einer Bogen verarbeitenden Maschine, bei der der Bogen mittels einer Zieheinrichtung (17; 18) quer zur Bogentransportrichtung bewegt wird, wobei der Zieheinrichtung (17; 18) eine Mehrfachbogenkontrolle zugeordnet ist, die während des Ziehvorganges aktiviert wird, und wobei eine zweite Zieheinrichtung (17; 18) der ersten gegenüberliegend angeordnet ist, und wobei jeder Zieheinrichtung (17; 18) zur Bogenstabilisierung jeweils eine Andrückrolle (22; 23) mit Mehrfachbogenkontrolle zugeordnet ist
**dadurch gekennzeichnet,**
**dass** bei Aktivierung einer der Zieheinrichtungen (17; 18) die jeweils auf der gegenüberliegenden Seite des Bogens (9) angeordnete Andrückrolle (22; 23) mit Mehrfachbogenkontrolle aktivierbar angeordnet ist.

2. Vorrichtung nach Anspruch 1,
**dadurch gekennzeichnet,**
**dass** bei Aktivierung einer der beiden Zieheinrichtungen, beide Andrückrollen (22, 23) mit Mehrfachbogenkontrolle aktivierbar angeordnet sind.

3. Vorrichtung nach einem der vorhergehenden Ansprüche
**dadurch gekennzeichnet,**
**dass** die Andrückrolle (22; 23) mit einer frei drehbar gelagerten Gegenrolle (24, 26) zusammenwirkt.

## Claims

1. A device for the lateral alignment of a sheet on the feeding table of a sheet-processing machine, in the case of which the sheet is moved transversely to the sheet-transporting direction by means of a pulling arrangement (17; 18), the pulling arrangement (17; 18) being assigned a multiple-sheet monitoring means which is activated during the pulling operation, and whereby a second pulling arrangement (17; 18) is arranged opposite the first, and whereby each pulling arrangement (17; 18), for sheet stabilization, is assigned in each case one pressure-exerting roller (22; 23) with multiple-sheet monitoring
**characterized in that**
upon activation of one of the pulling arrangements (17; 18), the pressure-exerting roller, (22; 23) disposed on the opposite side of the sheet (9) with multiple-sheet monitoring can be activated.

2. The device according to claim 1,
**characterized in that**
upon activation of one of the two pulling arrangements, both pressure-exerting rollers (22, 23) with multiple-sheet monitoring can be activated.

3. The device according to one of the preceding claims,
**characterized in that**
the pressure-exerting roller (22; 23) interacts with a freely rotatably mounted mating roller (24, 26).

## Revendications

1. Dispositif d'alignement latéral d'une feuille sur la table de marge d'une machine fabricant des feuilles, dans lequel la feuille est déplacée au moyen d'un appareil de traction (17 ; 18) transversalement par rapport à la direction de transport de la feuille, un contrôle de feuille multiple activé au cours du processus de traction étant attribué à l'appareil de traction (17 ; 18) et un second appareil de traction (17 ; 18) étant disposé au-dessus du premier, et un galet presseur (22 ; 23) pourvu d'un contrôle de feuille multiple pour la stabilisation de la feuille étant attribué à chaque appareil de traction (17 ; 18) respectivement, **caractérisé en ce que** le galet presseur (22 ; 23) disposé respectivement sur le côté opposé de la feuille (9) pourvu d'un contrôle de feuille multiple est disposé de manière à pouvoir être actionné lors de l'activation d'un des appareils de traction (17 ; 18).

2. Dispositif selon la revendication 1, **caractérisé en ce que** les deux galets presseurs (22 ; 23) pourvus d'un contrôle de feuille multiple sont disposés de manière à pouvoir être actionnés lors de l'actionnement d'un des appareils de traction.

3. Dispositif selon l'une quelconque des revendications précédentes, **caractérisé en ce que** les galets presseurs (22 ; 23) coopèrent avec un contre-galet (24 ; 26) monté de manière à pouvoir tourner librement.
